# FASCICULE DE BREVET EUROPEEN

(11) **EP 0 170 593 B1**
(45) Date de publication et mention de la délivrance du brevet: **04.11.1987**
(21) Numéro de dépôt: 85401526.0
(22) Date de dépôt: 24.07.1985
(51) Int. Cl.: E04D 1/04

(54) **Système de couverture à base de deux éléments de tuile munis de moyens d'accrochage**
Bedachungssystem mit zwei Ziegelelementen ausgerüstet mit Mitteln zum Aufhängen
Roofing system comprising two tile elements provided with hooking means

(30) Priorité: 30.07.1984 FR 8412052
(43) Date de publication de la demande: 05.02.1986
(73) Titulaire: Talbot, Michel, F-91370 Verrires-le-Buisson (FR)
(72) Inventeur: Talbot, Michel, F-91370 Verrires-le-Buisson (FR)
(74) Mandataire: Boutin, Antoine

## Description

L'invention concerne le domaine des couvertures de bâtiments et plus particulièrement les couvertures en tuiles mécaniques.

L'une des difficultés de la pose de tuiles est la nécessité d'effectuer un calepinage très précis, c'est-à-dire de déterminer avec le plus d'exactitude possible le nombre de tuiles à utiliser pour une couverture donnée et plus encore la valeur de l'écartement relatif des tuiles dans le sens de la pente, aussi bien que transversalement.

Cette opération est très importante. En effet, si en cours de pose on s'aperçoit que le calepinage a été mal fait, il est impossible, avec les tuiles actuellement connues, (voir par exemple FR-A-1 280 087), de rattraper l'erreur en jouant sur l'écartement des tuiles restant à poser. Il faut déposer les tuiles déjà posées et recommencer entièrement l'opération.

Des sommes très importantes ont été investies, tant en France qu'à l'Etranger, pour tenter de résoudre cette difficulté, mais jusqu'à présent sans succès.

La présente invention procure un système de tuiles qui permet un réglage en cours de pose de l'écartement des tuiles entre elles tout en conservant une bonne étanchéité et qui, de ce fait, autorise un rattrapage d'une erreur de calepinage.

A cet effet, l'invention prévoit l'utilisation d'un système de tuiles à deux composants selon la revendication 1.

Ainsi, en faisant coulisser latéralement les deux tuiles de courant recouvertes par la tuile de couverture, on peut obtenir une variation d'écartement entre le point où les bords relevés de deux tuiles de courant sont en butée l'un avec l'autre et le point où ils sont en butée contre les faces latérales opposées de la tuile de couverture avec laquelle ils coopèrent.

Selon une variante de réalisation avantageuse, les faces latérales de la tuile de couverture sont entaillées à l'extrémité qui porte la cloison pour rattraper la superposition des tuiles de courant dans le sens de la pente.

La hauteur de la cloison correspond à celle des encoches et la profondeur des entailles correspond au recouvrement des tuiles.

Les tuiles de courant comportent en outre, sur la face inférieure de leur fond, un talon destiné à permettre leur blocage sur les liteaux de la toiture.

Le réglage du recouvrement des tuiles dans le sens de la pente s'effectue donc en déterminant l'écartement des liteaux.

Près de son ouverture inférieure, la tuile de couverture est munie de façon connue, d'un verrou aérodynamique, sous forme de deux ou plusieurs nervures.

D'autres caractéristiques et avantages de l'invention ressortiront de la description qui va suivre d'un exemple de réalisation donné à titre non limitatif. La description sera faite en référence au dessin annexé, dans lequel:

La figure 1 est une vue en perspective de dessus d'une tuile de courant conforme à l'invention;

La figure 2 est une vue en perspective de dessous de la tuile de la figure 1;

La fiugre 3 est une vue en perspective de dessus d'une tuile de couverture conforme à l'invention;

La figure 4 est une vue en perspective de dessous de la tuile de la figure 3;

La figure 5 est une vue en perspective d'un fragment de toiture réalisé avec les tuiles des figures précédentes.

La tuile de courant 1, représentée aux figures 1 et 2 comporte un fond rectangulaire 2 plat, muni à ses côtés longitudinaux de bords obliques 3, divergeant vers l'extérieur et vers le haut.

Dans l'exemple réprésenté, les bords obliques 3 présentent une courbure convexe. Cette forme préférentielle facilite le démoulage des tuiles lors de la fabrication.

Pratiquement au tiers de sa longueur à partir du bas, chaque bord 3 comporte une encoche 4 qui s'étend presque jusqu'au fond 2.

Sur sa face inférieure, la tuile de courant 1 comporte en outre, près de son extrémité supérieure, un talon 5, destiné à assurer le blocage de la tuile sur les liteaux.

A son extrémité inférieure, cette face inférieure est munie de deux nervures 6 formant verrou aérodynamique.

La tuile de couverture 7, représentée aux figures 3 et 4, est de forme extérieure semi- circulaire. Près de son extrémité supérieure, ses flancs comportent deux découpes 8, destinées à rattraper la marche constituée par deux tuiles de courant superposées.

Dans le plan de son extrémité supérieure, la tuile de couverture comporte une cloison verticale 9, destinée à venir se loger dans les encoches 4 d'une tuile de courant.

Près du bord inférieur, sur sa face inférieure, la tuile de couverture 7 comporte elle aussi deux nervures 10 formant verrou aérodynamique.

Les dimensions respectives des deux éléments sont sensiblement les suivantes:
- tuiles de courant: H = 420 mm, I = 185`mm,
- tuiles de couverture: H = 420 mm, 1 = 250 mm.

Les encoches 4 de la tuile de courant 1 sont placées environ à 120 mm du bord inférieure de la tuile.

Toutes ces dimensions sont données à titre illustratif, elles peuvent varier. En particulier, l'emplacement des encoches 4 de la tuile de courant 1 peut être situé à tout endroit désiré le long des bords 3, selon le recouvrement choisi en fonction de le pente du toit. Ainsi, certaines tuiles 1 pourront avoir leurs encoches 4 situées à 90 mm du bord inférieure (faible recouvrement, forte pente), d'autres à 150 mm (fort recouvrement, faible pente).

De même, on pourra déplacer plus ou moins la cloison 9 à l'intérieur de la tuile de couverture 7.

Enfin, la forme générale des tuiles, tant de couverture que de courant, pourra être modifiée en fonction du type de toiture à réaliser.

Selon une variante de réalisation avantageuse non représentée, la tuile de courant peut comporter une succession d'encoches 4 correspondant aux divers recouvrement les plus couramment utilisés.

## Revendications

1. Système de tuile à deux composants: une tuile de courant (1) comportant un fond rectangulaire plat (2) muni de bords longitudinaux (3), relevés en oblique vers l'extérieur et vers le haut avec un talon (5) d'accrochage à sa face inférieure, et une tuile de couverture (7) de forme sensiblement semi- tubulaire, destinée à venir reposer sur le fond de paires de tuiles de courant juxtaposées et superposées dans le sens de la pente, les bords relevés (3) de la tuile de courant (1) comportant près du bord inférieur de ladite tuile chacun une encoche (4), caractérisé en ce que la tuile de couverture (7) comporte à proximité de son extrémité supérieure, une cloison verticale (9) destinée à coopérer avec les encoches (4) de la tuile de courant (1), pour permettre un réglage d'écartement entre les tuiles de courant par coulissement relatif desdites encoches (4) le long de la cloison (9) de la tuile de couverture (7).

2. Système de tuile selon la revendication 1, caractérisé en ce que la tuile de courant (1) comporte une série d'encoches (4), alignées sur ses bords relevés (3).

3. Système de tuile selon la revendication 1, caractérisé en ce que les encoches (4) sont disposées sensiblement au tiers de la hauteur de la tuile de courant (1) à partir du bord inférieur de ladite tuile.

4. Système de tuile selon la revendication 2, caractérisé en ce que les encoches (4) sont disposées à 90, 120 et 150 mm du bord inférieur de la tuile de courant (1).

5. Système de tuile selon l'une quelconque des revendications 1 à 4, caractérisé en ce que la cloison (9) de la tuile de couverture (7) est disposée dans le plan de l'extrémité supérieure.

6. Système de tuile selon l'une quelconque des revendications 1 à 5, caractérisé en ce que la tuile de couverture (7) comporte, près de son extrémité supérieure, deux découpes (8) destinées à rattraper la marche constituée par la superposition de deux tuiles de courant (1).

7. Système de tuile selon l'une quelconque des revendications 1 à 6, caractérisé en ce qu'aussi bien la tuile de courant (1), que la tuile de couverture (7) comportent des nervures (6, 10) formant verrou aérodynamique.

8. Système de tuile selon l'une quelconque des revendications 1 à 7, caractérisé en ce que les bords relevés (3) de le tuile de courant (1) présentent une légère courbure convexe.

9. Système de tuile selon l'une quelconque des revendications 1 à 8, caractérisé en ce que la tuile de courant (1) comporte sous son fond (2), près de son extrémité supérieure, un talon d'accrochege (5).

10. Système de tuile selon l'une quelconque des revendications 1 à S, caractérisé en ce que le tuile de courant (1) est rectangulaire à fond plat, tandis que la tuile de couverture (7) est semi- cylindrique.

## Patentansprüche

1. Dachziegelsystem aus zwei Komponenten, einem Rinnenziegel (1) mit rechteckiger, ebener Fläche (2) und langen, nach aussen und oben schräg verlaufenden Seitenrändern (3) und einem Falz (5) auf der Innenseite, und einem Deckziegel (7) von nahezu halbzylindrischer Form, dazu bestimmt, auf der Fläche von je zwei nebeneinander und in Richtung der Dachneigung übereinander angeordneten Rinnenziegeln aufzuliegen, wobei die nach oben gebogenen Seitenränder (3) des Rinnenziegels (1) nahe dem Fuss Aussparungen (4) aufweisen, dadurch gekennzeichnet, dass der Deckziegel (7) an der Kopfkante eine senkrechte Wand (9) umfasst, dazu bestimmt, in die Aussparungen (4) des Rinnenziegels (1) hineinzugreifen und die Verstellung des Abstands zwischen den Rinnenziegeln durch gegenseitiges Verschieben der Aussparungen (4) entlang der Wand (9) des Deckziegels (7) zu ermöglichen.

2. Dachziegelsystem gemäss Anspruch 1, dadurch gekennzeichnet, dass der Rinnenziegel (1) eine Reihe von Aussparungen (4) and den nach oben gebogenen Seiten (3) umfasst.

3. Dachziegelsystem gemäss Anspruch 1, dadurch gekennzeichnet, dass die Aussparungen (4) mehr oder minder im Abstand von einem Drittel der Ziegellänge vom Fuss des Rinnenziegels (1) angeordnet sind.

4. Dachziegelsystem gemäss Anspruch 2, dadurch gekennzeichnet, dass die Aussparungen (4) in 90, 120 und 150 mm vom Fuss des Rinnenziegels (1) angeordnet sind.

5. Dachziegelsystem gemäss Anspruch 1 bis 4, dadurch gekennzeichnet, dass die Wand (9) des Deckziegels (7) mit dem Kopfende schlüssig angeordnet ist.

6. Dachziegelsystem gemäss Anspruch 1 bis 5, dadurch gekennzeichnet, dass der Deckziegel (7) am oberen Ende der Seiten zwei Ausschnitte (8) umfasst, die dazu bestimmt sind, die Stufe auszugleichen, die durch die Übereinanderanordnung von je zwei Rinnenziegeln (7) entsteht.

7. Dachziegelsystem gemäss Anspruch 1 bis 2, dadurch gekennzeichnet, dass sowohl der Rinnenziegel (1) als auch der Deckziegel (7) Rippen (6, 10) umfasst, die einen Luft- und Windabschluss bilden.

8. Dachziegelsystem gemäss Anspruch 1 bis 7, dadurch gekennzeichnet, dass die nach oben gebogenen Seitenränder (3) des Innenziegels (1) eine leicht konvexe Wölbung aufweisen.

9. Dachziegelsystem gemäss Anspruch 1 bis 8, dadurch gekennzeichnet, dass der Rinnenziegel (1) an der unteren Fläche (2) am Kopf einen Falz (5) aufweist.

10. Dachziegelsystem gemäss Anspruch 1 bis 9, dadurch gekennzeichnet, dass der Rinnenziegel (1) rechteckig ist und eine ebene Fläche besitzt, während der Deckziegel (7) halbzylindrisch ist.

## Claims

1. A two-component roofing tile system comprising: a running tile (1) having a flat rectangular bottom (2) provided with longitudinal edges (3) raised obliquely towards the exterior and upwards, and with a hooking bead (5) on its underface, and:
a covering tile (7) having a substantially semitubular shape, intended for coming to rest upon the bottoms of pairs of running files being mutually adjacent and overlapping along the direction of the slope, each of the raised edges (3) of a running tile (1) comprising a notch (4) near the lower edge of said file, characterized in that the covering tile (7) comprises in the vicinity of its upper edge a vertical flange (9) intended for cooperating with the notches (4) of the running tile for allowing the spacing between running tiles to be adjusted by means of a relative sliding of said notches (4) along the flange (9) of the covering tile (7).

2. A roofing tile system according to Claim 1, characterized in that the running tile (1) is provided with a series of notches (4) aligned along its raised edges (3).

3. A tile system according to Claim 1, characterized in that the notches (4) are located approximately at one-third of the height of the running tile (1), from the lower edge of said tile.

4. A tile system according to Claim 2, characterized in that the notches (4) are located at 90, 120 and 150 mm from the lower edge of the running tile (1).

5. A tile system according to any of Claims 1 to 4, characterized in that the flange (9) of the covering tile (7) is located in the plane of the upper end of said tile.

6. A tile system according to any of Claims 1 to 5, characterized in that the covering tile (7) comprises, near its upper end, two cut-out recesses (8) designed for compensating the step formed by the overlapping of two running tiles (1)

7. A tile system according to any of Claims 1 to 6, characterized in that both the running tile (1) and the covering tile (7) are provided with ribs (6, 10) forming an aerodynamic locking device.

8. A tile system according to any of Claims 1 to 7, characterized in that the raised edges (3) of the running tile (1) present a slight convex curvature.

9. A tile system according to any of Claims 1 to 8, characterized in that the running tile (1) is provided under its bottom (2) near its upper end with a hooking bead (5).

10. A tile system according to any of Claims 1 to 9, characterized in that the running tile (1) is rectangular with a flat bottom, while the covering tile (7) is semi-cylindrical.
